# EUROPÄISCHE PATENTSCHRIFT

(11) **EP 0 828 047 B1**
(45) Veröffentlichungstag und Bekanntmachung des Hinweises auf die Patenterteilung: **25.06.2003**
(21) Anmeldenummer: 97114580.0
(22) Anmeldetag: 22.08.1997
(51) Int. Cl.: E05B 59/00, E05B 17/20, E05B 63/04

(54) **Schloss mit Falle**
Lock with latch
Serrure à pêne demi-tour

(30) Priorität: 05.09.1996 DE 19636037
(43) Veröffentlichungstag der Anmeldung: 11.03.1998
(73) Patentinhaber: Carl Fuhr GmbH & Co., D-42579 Heiligenhaus (DE)
(72) Erfinder: Korb, Klaus, 40885 Ratingen (DE)
(74) Vertreter: Grundmann, Dirk, Dr.

(56) Entgegenhaltungen:
- CH-A- 596 418
- DE-A- 4 218 733
- DE-U- 1 746 397
- DE-U- 9 411 156
- FR-A- 734 800
- GB-A- 300 027
- GB-A- 513 927
- GB-A- 1 140 725

## Beschreibung

Die Erfindung betrifft ein Schloß gemäß Gattungsbegriff des Anspruches 1.

Ein derartiges Schloß ist sowohl aus der CH 596 418 als auch aus der DE 1 746 397 bekannt.

Bei den bekannten Schlössern handelt es sich um sogenannte Kurbelfallenschlösser. Ein rückwärtiger Arm der Kurbel stützt sich rückwärtig der Stulpe des Schlosses ab.

Die GB 300,027 beschreibt ein Schloß mit einem Riegel, der einen H-förmigen Querschnitt aufweist.

Dem Gegenstand der Erfindung liegt die Aufgabe zugrunde, ein gattungsgemäßes Schloß schließtechnisch zu verbessern.

Gelöst wird die Aufgabe durch die im Anspruch 1 angegebene Erfindung.

Die Falle trägt eine zweiarmige Kurbel, deren innerer Arm sich rückwärtig am zugeordneten Vorsprung abstützt.

Der Vorsprung erfüllt jetzt eine Doppelfunktion. Einerseits dient er zur Führung der Falle und andererseits zur Abstützung der Kurbel. Das Schloß läßt sich mit schmalen Stulpen verwenden, da die Gleitfläche, an welcher sich der rückwärtige Arm bei der Kurbelbetätigung abstützt zur Stulpmitte hin verlagert ist. Sicherheitstechnisch ist es günstig, daß der äußere Arm mit seiner von der Fallenschräge wegweisenden Seite die Wand eines Schachtes ausbildet, dessen gegenüberliegende Wand von der Stulpe ausgebildet wird, wobei die Fallenschräge vor dem Schacht endet. Es ist daher nicht wie bei dem DE-GM 1 746 397 möglich, mittels eines zwischen Schließblech und Stulpe eingeführten Gegenstandes, bspw. einem Kunststoffstreifen bzw. einer Kunststoffkarte, die Falle aus ihrer Sperrstellung zurückzuschieben. Erzielt ist der erhöhte Sicherheitswert mit einem äußerst geringen Aufwand, und zwar durch ledigliche Gestaltung des äußeren Armes. Dieser formt mit seiner von der Fallenschräge wegweisenden Seite die Wand eines Schachtes. Die gegenüberliegende Wand desselben wird von der Frontfläche der Stulpe gebildet. Ferner endet die Fallenschräge vor dem Schacht. Wird bspw. mittels einer eingeführten Kunststoffkarte versucht, die Falle aus ihrer Vortrittsstellung zurückzubewegen, so gelangt das freie Ende der Karte zwangsläufig in den Bereich des Schachtes. Da die Fallenschräge vor dem Schacht endet, kann die Vorderkante der Karte niemals an der Fallenschräge tätig werden und die Falle zurückschieben. Die Karte bzw. ein eingeführter Gegenstand kann stets nur in einem selbsthemmenden Bereich der Falle wirksam werden, und zwar selbst bei über die normale Toleranz hinausgehender größerer Falzluft. Erhöht wird der Sicherheitswert noch dadurch, daß die Falle im Bereich des Grundes des Schachtes einen Häkenvorsprung ausbildet. Letzterer stellt ein zusätzliches Hindernis dar, um in den Bereich der Fallenschräge zu gelangen. Sodann ist vorgesehen, daß sich der innere Arm an der Rückseite der Stulpe abstützt. Bei Beaufschlagung des äußeren Armes bildet die Stulprückseite das Widerlager für den inneren Arm verbunden mit einer überlagerten Einzugsbewegung der Falle. Damit auch bei geringer Breite der Stulpe eine günstige Hebelübersetzung an der Kurbel vorliegt, weist das Profil des Fallenkopfes an seiner der Kurbel zugeordneten Längsseite eine Einschnürung auf, während die Stulpe einen in diese Einschnürung ragenden Vorsprung besitzt, an welchem sich rückseitig der innere Arm abstützt. So erhält man schon bei einer 16 mm breiten Stulpe einen günstigen kinematischen Ablauf wie bei einer 20 mm breiten Stulpe. Weiterhin ist hervorzuheben, daß der äußere Arm einen sich an den Schachtwandabschnitt anschließenden Armabschnitt aufweist. Bei vollständiger Kurbelverschwenkung fluchtet dieser mit der Fallenschräge. Dies ist möglich zufolge einer Eintauchöffnung im Bereich der Fallenschräge für den Armabschnitt. Bei vollständiger Kurbelverschwenkung ist die Falle so weit eingezogen, daß die Hakenvorsprünge hinter der Stulpvorderseite liegen, so daß auch bei besonders geringer Spaltluft die Falleneinzugsbewegung nicht gehemmt wird. Eine günstige Kinematik ergibt sich aufgrund der Tatsache, daß die Schwenkachse der Kurbel vor oder in der Stulpvorderseitenebene liegt. Eine verkantungsfreie Lagerung der Kurbel wird dadurch erzielt, daß die Kurbel zwei Gelenkaugen aufweist, welche zwischen drei Gelenkträgern der Falle liegt. Weiterhin ist festzuhalten, daß der Hakenvorsprung von einer an den Gelenkträgern vorgesehenen Kehle ausgebildet ist. Um eine Umwendbarkeit der Falle zu erhalten, ist diese auf beiden Längsseiten mit Einschnürungen versehen. Desgleichen besitzt die Stulpe im Bereich der Fallenöffnung zwei in die Einschnürung hineinragende Fortsätze. Eine störungsfreie Funktion wird dadurch erzielt, daß sich der innere Arm federbeaufschlagt an der Stulpe abstützt und entgegen der Federkraft in einen rückwärtigen Ausweichraum einschwenkbar ist. In diesen wird der innere Arm dann geschwenkt, falls die Falle eingesetzt bzw. ausgebaut werden soll. In der verschwenkten Stellung des inneren Armes liegt dann dieser jenseits des Vorsprunges und gestattet demgemäß das störungsfreie Einstecken bzw. Herausziehen der Falle. Schließlich ist noch hervorzuheben, daß die Eintauchöffnung sich über die Fallenstirnseite erstreckt. Bei vollständiger Kurbelverschwenkung greift ein abgewinkeltes Ende des betreffenden Armabschnittes in den Bereich vor die Fallenstirnseite.

Nachstehend werden zwei Ausführungsbeispiele der Erfindung anhand der Zeichnungen erläutert. Es zeigt
- Fig. 1: eine Ansicht eines mit einer Kurbelfalle versehenen Schlosses, betreffend die erste Ausführungsform,
- Fig. 2: die klappfigürliche Ansicht der Fig. 1,
- Fig. 3: in vergrößerter Darstellung das Einsteckschloß im fallenseitigen Bereich bei fortgelassener Schloßdecke,
- Fig. 4: den Schnitt nach der Linie IV-IV in Fig. 3,
- Fig. 5: den Schnitt nach der Linie V-V in Fig. 3,
- Fig. 6: eine der Fig. 5 vergleichbare Darstellung, wobei abweichend die zweiarmige Kurbel so verschwenkt ist, daß deren innerer Arm in den Ausweichraum getreten ist und demgemäß jenseits des Vorsprunges der Stulpe liegt,
- Fig. 7: ebenfalls einen der Fig. 5 vergleichbaren Schnitt, und zwar während der Türschließbewegung,
- Fig. 8: die Folgedarstellung der Fig. 7, wobei der Armabschnitt des äußeren Armes aufgrund der vollständigen Kurbelverschwenkung mit der Fallenschräge fluchtet,
- Fig. 9: eine Frontansicht der die Stulpe durchgreifenden Falle,
- Fig. 10: eine perspektivische Darstellung des Schlosses im Bereich der Falle,
- Fig. 11: eine Draufsicht auf die Falle bei strichpunktiert angedeuteter Stulpe,
- Fig. 12: einen teilweisen Querschnitt durch eine Tür und Türrahmen im Bereich des Schlosses bei eingestecktem Öffnungswerkzeug,
- Fig. 13: eine Ausschnittsdarstellung des Schlosses gemäß der zweiten Ausführungsform, wobei die Falle sichtbar und die Stulpe strichpunktiert veranschaulicht sind,
- Fig. 14: die klappfigürliche Ansicht der Fig. 13 und
- Fig. 15: den Schnitt nach der Linie XV-XV in Fig. 13.

Das dargestellte, als Einsteckschloß gestaltete Schloß gemäß der ersten Ausführungsform besitzt die Bezugsziffer 1. Dessen Schloßkasten 2 ist an eine Stulpe 3 angesetzt. Die Stulpbreite a beträgt beim Ausführungsbeispiel 16 mm. Der Schloßkasten 2 beinhaltet einen Schloßboden 4 sowie eine das Schloßeingerichte überfangende Schloßdecke 5.

Im oberen Bereich des Schloßkastens 2 ist eine Drückernuß 6 gelagert. Deren Nußarm 7 greift an einem Vorsprung 8 eines Fallenschwanzes 9 an. Dieser bildet in Verbindung mit einem Fallenkopf 10 eine Falle F.

Vom Fallenkopf 10 geht schloßeinwärts gerichtet ein Zapfen 11 aus, welcher in eine Bohrung 12 des Fallenschwanzes 9 eintaucht und dort mittels einer sekantenartig zum Zapfen 11 verlaufenden Querschraube 13 fixiert ist.

Unterhalb der Falle F ist im Schloßkasten 2 ein Riegel 14 geführt, der in üblicher Weise mittels eines strichpunktiert in Fig. 1 veranschaulichten Schließgliedes 15 eines nicht dargestellten Profilzylinders schließbar ist.

Von der Fallenstirnseite her gesehen, ist der Fallenkopf 10 etwa H-förmig gestaltet. Dementsprechend ist die Fallenausnehmung 16 in der Stulpe 3 gestaltet. Frontseitig formt der Fallenkopf 10 eine Fallenschräge 17, welche im mittleren Bereich von einer Eintauchöffnung 18 unterbrochen ist. Letztere erstreckt sich bis über die Fallenstirnseite. Der betreffende Eintauchabschnitt trägt die Bezugsziffer 19. Die Eintauchöffnung 18 dient zur Aufnahme einer zweiarmigen Kurbel 20. Diese besitzt einen äußeren Arm 21 und einen inneren Arm 22, welche beiden Arme 21, 22 in einem spitzen Winkel zueinander angeordnet sind. Der entsprechende spitze Winkel ist dabei größer als 60°.

Zur Lagerung der Kurbel 20 ist diese mit zwei übereinander angeordneten Gelenkaugen 23, 24 versehen, welche zwischen drei Gelenkträgern 25, 26, 27 des Fallenkopfes 10 liegen. Die beiden äußeren Gelenkträger 25 und 27 flankieren dabei die Eintauchöffnung 18, während der mittlere Gelenkträger 26 in die Eintauchöffnung 18 hineinragt. Sowohl die Gelenkaugen 23, 24 als auch die Gelenkträger 25, 26, 27 werden von einem Gelenkzapfen 28 durchsetzt derart, daß dieser in den Gelenkträgern 25, 26, 27 im Haftsitz einliegt, während die Kurbel 20 schwenkbeweglich um den Gelenkzapfen 28 angeordnet ist. Im Bereich des Gelenkauges 24 trägt der Gelenkzapfen 28 eine ihn umgebende Schenkelfeder 29, welche die Kurbel 20 in Uhrzeigerrichtung belastet. Bei vorgetretener Falle wird die Verschwenkung der Kurbel 20 durch den inneren Arm 22 begrenzt, welcher sich an der Stulprückseite abstützt.

Insbesondere ist aus Fig. 9 zu entnehmen, daß das Profil des Fallenkopfes an seiner der Kurbel 20 zugeordneten Längsseite 10' eine konkav verlaufende Einschnürung 30 aufweist. In diese ragt ein entsprechend geformter Vorsprung 31 der Fallenausnehmung 16 hinein. Rückseitig stützt sich an diesem Vorsprung 31 der innere Arm 22 ab. Auch die andere Längsseite 10'' ist mit einer formgleichen Einschnürung 32 versehen. In diese ragt ebenfalls ein Vorsprung 33 der Fallenausnehmung 16 hinein. Es ist daher möglich, die Falle 10 in zwei um 180° zueinander gewendeten Stellungen dem Schloß 1 zuzuordnen. Da sich die Kurbel 20 mit ihrem inneren Arm 22 im Bereich des Vorsprunges 31 abstützt, ist es möglich, auch einen entsprechenden Versatz des Gelenkzapfens 28 in Richtung der Längsseite 10'' vorzusehen unter Erzielung günstiger kinematischer Bedingungen. Diese können demzufolge einer Kurbel entsprechen, wie sie bei 20 mm breiten Stulpen möglich ist. Als Abstützfläche wird nämlich das Maß x hinzugewonnen, welches dem Überstand des Vorsprunges 31 über die Längskante der Aussparung 16 entspricht.

Aus der Zeichnung ist ersichtlich, daß bei vorgetretener Falle F die Schwenkachse bzw. Gelenkzapfen 28 der Kurbel 20 in der Stulpvorderseitenebene liegt.

Für den inneren Arm 22 formt der Fallenkopf 10 einen sich an die Eintauchöffnung 18 anschließenden, rückwärtigen Ausweichraum 34. Letzterer ist so groß gewählt, daß die Kurbel 20 entgegen Uhrzeigerrichtung verschwenkbar ist. Die Rückflanke 34' des Ausweichraumes 34 begrenzt diese Schwenkbewegung entgegen der Kraft der Schenkelfeder 29. Nach erfolgter Verschwenkung liegt die äußerste Spitze des inneren Armes 22 jenseits des Scheitels des konvexen Vorsprunges 31 und erlaubt somit das Herausziehen des Fallenkopfes, und zwar nach vorherigem Lösen der Querschraube 13, vergl. hierzu Fig. 6.

Der äußere Arm 21 formt mit seiner von der Fallenschräge 17 wegweisenden Seite eine Wand 35 eines Schachtes 36. Die gegenüberliegende Wand 37 wird dabei von der Stulpvorderseite gebildet. Insbesondere ist der Fig. 11 zu entnehmen, daß die Fallenschräge 17 vor dem Schacht 36 endet. Wie ferner diese Figur zeigt, bildet die Falle F bzw. deren Fallenkopf 10 im Bereich des Grundes 38 des Schachtes einen Hakenvorsprung 39 aus, welcher die eine Schacht-Wand 35 flankiert.

Der äußere Arm 21 ist mit einem sich an den Schachtwandabschnitt 40 anschließenden Armabschnitt 41 ausgestattet, welch letzterer bei vollständiger Kurbelverschwenkung außenseitig mit der Fallenschräge 17 fluchtet, vergl. Fig. 8. Ermöglicht ist dies durch die Eintauchöffnung 18 des Fallenkopfes 10. Ein endständig abgewinkelter Haken 42 greift dann in den Eintauchabschnitt 19 der Fallenstirnseite ein. Bei vorgetretener Falle F formt der Armabschnitt 41 eine in den Schacht 36 weisende Einlaufschräge.

Fig. 8 ist ferner zu entnehmen, daß bei vollständiger Kurbelverschwenkung die an den Gelenkträgern 25, 26, 27 vorhandenen Hakenvorsprünge 39 hinter der Stulpvorderseite liegen. Gebildet sind die Hakenvorsprünge 39 von an den Gelenkträgern 25, 26, 27 befindlichen Kehlen 43. Letztere fluchtet mit dem offenen Winkel zwischen dem äußeren Arm 21 und dem inneren Arm 22, und zwar bei vorgetretener Falle.

Wird eine mit dem Schloß 1 versehene Tür zugezogen, so führt dies dazu, daß in der Schließphase der äußere Arm 21 ein türrahmenseitiges Schließblech 44 beaufschlagt verbunden mit einem Verschwenken der Kurbel 20, die sich ihrerseits an der Stulprückseite abstützt. Dies führt überlagernd zu einer Einwärtsbewegung der Falle F. Nach durchgeführtem Schließvorgang greift dann die Falle F in die zugehörige Schließeingriffsausnehmung des Schließbleches ein.

In Fig. 10 ist veranschaulicht, daß eine profilierte Kunststoffkarte 46 zwischen einer Tür 45 bzw. der Stulpe 3 und dem Schließblech 44 eingeschoben ist. Die Kartenvorderkante 46' gelangt dabei in den Schacht 36 und kann demgemäß nicht an der Fallenschräge 17 wirksam werden. Ein unbefugtes Öffnen auf diese Weise ist mit Sicherheit verhindert. Selbst bei größerer Spaltluft wird die Kunststoffkarte 46 in den Schacht 36 gelenkt, und zwar wegen der vom Armabschnitt 41 geformten Einlaufschräge.

Gemäß der zweiten in den Fig. 13 bis 15 dargestellten Bauform besitzt die Stulpe 47 eines Schlosses 1' eine Fallenausnehmung 48, welche dem Querschnitt einer Falle F' angepaßt ist. Letztere besitzt einen Fallenkopf 49 mit sich anschließendem Zapfen 50, welcher kuppelnd in einen Fallenschwanz 51 eintaucht. Von der Stirnkante 52 des Fallenkopfes 49 geht eine Fallenschräge 53 aus, welche die beiden Fallen-Längsseiten 54, 55 miteinander verbindet. Die der Fallenschräge 53 gegenüberliegende Fallen-Längsseite 54 ist daher, in Fallenausschlußrichtung gesehen, länger ausgebildet als die ihr gegenüberliegende Fallen-Längsseite 55, vergl. insbesondere Fig. 15. Von den Fallenkopf-Schmalseiten sind etwa V-förmige Führungsnuten 56 eingearbeitet, in welche formangepaßte Fortsätze 57 der Stulpe 47 hineinragen.

An den beiden Fallen-Längsseiten 54, 55 sind muldenförmige Einschnürungen 58, 59 vorhanden, die sich mittig des Fallenkopfes 49 in Richtung der Fallenbewegung erstrecken. Dem Verlauf der Fallen-Längsseiten 54, 55 sind die Längsseiten 60, 61 der Fallenausnehmung 48 angepaßt. Demzufolge werden die Längsseiten 60, 61 von Vorsprüngen 62 bzw. 63 überragt. Insbesondere ist aus Fig. 14 ersichtlich, daß die Vorsprünge 62, 63 bogenförmig verlaufen und damit der Ausrichtung der kehlenartigen Einschnürungen 58, 59 angepaßt sind. Die Vorsprünge 62, 63 überragen die ihnen zugehörigen Längsseiten 60 bzw. 61 um das Maß x'. Dieses Maß entspricht dem Betrag der Breite y des benachbart zu den Vorsprüngen 62, 63 liegenden Öffnungsrandbereiches 64 bzw. 65.

Es ist ersichtlich, daß aufgrund dieser Figurierung der Fallenausnehmung 48 und der Falle F' diese eine zusätzliche Mittenführung erhält. Diese bleibt auch dann bestehen, falls die Fallen-Längsseite 54 eine Abstufung erhalten sollte, welche jedoch nicht größer ist als die Tiefe der Einschnürung 59.

Es ist vorgesehen, das Schloß gemäß der ersten Ausführungsform mit einer Falle F zu bestücken und dem Schloß 1' der zweiten Ausführungsform eine Kurbelfalle F zuzuordnen, und zwar aufgrund der fallenseitigen Einschnürungen und der mit diesen zusammenwirkenden Vorsprünge der Längsseiten der Fallenausnehmungen.

Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Schloss mit einer zwischen Schlossboden (4) und Schlossdecke (5) geführten Falle, die eine zweiarmige Kurbel (20) trägt, deren innerer Arm sich rückwärtig an der Stulpe (3) abstützt und die durch eine dem Querschnitt der Falle angepaßte Fallenausnehmung (16, 48) der Stulpe (3, 47) austritt und durch Drückerbetätigung zurückziehbar ist, **gekennzeichnet durch** einen der Stulpe längsseitig der Fallenausnehmung (16, 48) angeformten, in eine entsprechende Einschnürung (30, 32, 58, 59) des Fallenkopfes (10, 49) hineinragenden Vorsprung (31, 33, 62, 63), an welchem sich der innere Arm zwischen Schlossboden (4) und Schlossdecke (5) abstützt.

2. Schloss nach Anspruch 1, **dadurch gekennzeichnet, dass** der Vorsprung (31, 33, 62, 63) bogenförmig ausgestaltet ist.

3. Schloss nach einem der vorhergehenden Ansprüche, **gekennzeichnet durch** zwei gegenüberliegende Vorsprünge (31, 33 bzw. 62, 63).

4. Schloss nach einem der vorhergehenden Ansprüche, **dadurch gekennzeichnet, dass** der äußere Arm (21) mit seiner von der Fallenschräge (17) wegweisenden Seite die Wand (35) eines Schachtes ausbildet, dessen gegenüberliegende Wand (37) von der Stulpe (3) ausgebildet wird, wobei die Falle mit ihrer vor dem Schacht (36) endenden Fallenschräge (17) im Bereich des Grundes (38) des Schachtes (36) einen Hakenvorsprung (39) ausbildet.

5. Schloss nach einem der vorhergehenden Ansprüche, **dadurch gekennzeichnet, dass** das Profil des Fallenkopfes (10) an seiner der Kurbel (20) zugeordneten Längsseite (10') eine Einschnürung (30) aufweist, und die Stulpe (3) einen in diese Einschnürung ragenden Vorsprung (31) besitzt, an welchem sich rückseitig der innere Arm (22) abstützt.

6. Schloss nach einem der Ansprüche 4 und 5, **dadurch gekennzeichnet, dass** der äußere Arm (21) einen sich an den Schachtwandabschnitt (40) anschließenden Armabschnitt (41) aufweist, der bei vollständiger Kurbelverschwenkung mit der Fallenschräge (17) fluchtet, wozu die Fallenschräge (17) eine Eintauchöffnung (18) für den Armabschnitt (41) aufweist.

7. Schloss nach einem der vorhergehenden Ansprüche, **dadurch gekennzeichnet, dass** bei vollständiger Kurbelverschwenkung die Hakenvorsprünge (39) hinter der Stulpvorderseite liegen.

8. Schloss nach einem der vorhergehenden Ansprüche, **dadurch gekennzeichnet, dass** die Schwenkachse (Gelenkzapfen 28) der Kurbel (20) vor oder in der Stulpvorderseitenebene liegt.

9. Schloss nach einem der vorhergehenden Ansprüche, **dadurch gekennzeichnet, dass** die Kurbel (20) zwei Gelenkaugen (23, 24) aufweist, welche zwischen drei Gelenkträgern (25, 26, 27) der Falle (F) liegt.

10. Schloss nach einem der Ansprüche 5 bis 9, **dadurch gekennzeichnet, dass** der Hakenvorsprung (39) von einer an den Gelenkträgern (25, 26, 27) vorgesehenen Kehle (43) ausgebildet ist.

11. Schloss nach einem der Ansprüche 4 bis 9, **dadurch gekennzeichnet, dass** die Falle (F) umwendbar ist und auf beiden Längsseiten (10', 10'') gleichgestaltete Einschnürungen (30, 32) besitzt.

12. Schloss nach einem der vorhergehenden Ansprüche, **dadurch gekennzeichnet, dass** der innere Arm (22) sich federbeaufschlagt an der Stulpe (3) abstützt und entgegen der Federkraft in einen rückwärtigen Ausweichraum (34) einschwenkbar ist.

13. Schloss nach Anspruch 6 bis 12, **dadurch gekennzeichnet, dass** die Eintauchöffnung (18) sich über die Fallenstirnseite erstreckt.

## Claims

1. Lock having a latch guided between lock base (4) and lock cover (5), the latch carrying a double-armed lever (20), the inner arm of which is supported on the faceplate (3) at the rear, and the lever extending through a latch recess (16, 48) of the faceplate (3, 47) which is adapted to the cross-section of the latch and the lever being capable of being drawn back by handle actuation, **characterized by** a projection (31, 33, 62, 63) which is formed on the faceplate on the longitudinal side of the latch recess (16, 48) and projects into a corresponding narrowed-in portion (30, 32, 58, 59) of the latch head (10, 49) and on which projection the inner arm is supported between lock base (4) and lock cover (5).

2. Lock according to Claim 1, **characterized in that** the projection (31, 33, 62, 63) is configured in the shape of an arc.

3. Lock according to one of the preceding claims, **characterized by** two projections (31, 33 or 62, 63) located opposite one another.

4. Lock according to one of the preceding claims, **characterized in that** the side of the outer arm (21) facing away from the sloping region (17) of the latch forms the wall (35) of a hollow region, the opposite wall (37) of which is formed by the faceplate (3), the sloping region (17) of the latch which ends in front of the hollow region (36) forming a hooking projection (39) in the region of the base (38) of the hollow region (36).

5. Lock according to one of the preceding claims, **characterized in that** the profile of the latch head (10) has a narrowed-in region (30) on its longitudinal side (10') associated with the lever (20), and the faceplate (3) has a projection (31) extending into this narrowed-in region, on which the inner arm (22) is supported at the rear.

6. Lock according to one of Claims 4 and 5, **characterized in that** the outer arm (21) has an arm portion (41) adjoining the hollow region wall portion (40), the arm portion (41) being aligned with the sloping region (17) of the latch on completion of a pivoting movement of the lever, for which purpose the sloping region (17) of the latch has an opening (18) for the arm portion (41) to move into.

7. Lock according to one of the preceding claims, **characterized in that** the hooking projections (39) are located behind the front face of the faceplate on completion of pivoting of the lever.

8. Lock according to one of the preceding claims, **characterized in that** the pivot axis (pivot bearing 28) of the lever (20) is located in front of or in the plane of the front face of the faceplate.

9. Lock according to one of the preceding claims, **characterized in that** the lever (20) has two pivot eyes (23, 24) which are located between three pivot carriers (25, 26, 27) of the latch (F).

10. Lock according to one of Claims 5 to 9, **characterized in that** the hooking projection (39) is formed by a groove (43) provided on the pivot carriers (25, 26, 27).

11. Lock according to one of Claims 4 to 9, **characterized in that** the latch (F) is reversible and has similarly configured narrowed-in portions (30, 32) on both longitudinal sides (10', 10").

12. Lock according to one of the preceding claims, **characterized in that** the inner arm (22) is supported in spring-biassed manner on the faceplate (3) and can be pivoted in into a rearward accommodation space against the spring force.

13. Lock according to Claim 6 to 12, **characterized in that** the opening (18) for the arm portion (41) to move into extends over the front face of the latch.

## Revendications

1. Serrure, avec un pêne demi-tour, guidé entre le fond de serrure (4) et le plafond ou couvercle de serrure (5), pêne demi-tour portant une manivelle (20) à deux bras, dont le bras intérieur prend appui, à l'arrière, sur la plaque têtière (3) et sort par un évidement pour pêne demi-tour (16, 48), adapté à la section transversale du pêne demi-tour de la plaque têtière (3, 47), et est rétractable par un actionnement de la poignée, **caractérisée par** une saillie (31, 33, 62, 63) formée d'un seul tenant sur la plaque têtière, du côté long de l'évidement (16, 48), pour pêne demi-tour pénétrant dans un étranglement (30, 32, 58, 59) correspondant de la tête de pêne demi-tour (10, 49), saillie sur laquelle prend appui le bras intérieur, entre le fond de serrure (4) et le plafond de serrure (5).

2. Serrure selon la revendication 1, **caractérisée en ce que** la saillie (31, 33, 62, 63) est conformée en arc.

3. Serrure selon l'une des revendications précédentes, **caractérisée par** deux saillies (31, 33, respectivement 62, 63) opposées.

4. Serrure selon l'une des revendications précédentes, **caractérisée en ce que** le bras extérieur (21) forme, par sa face, éloignée de la rampe (17) de pêne demi-tour, la paroi (35) d'un puit dont la paroi (37) opposée est formée par la tétière (3), le pêne demi-tour formant, par sa rampe de pêne demi-tour (17) s'achevant avant le puit (36), dans la zone du fond (38) du puit (36), une saillie en crochet (39).

5. Serrure selon l'une des revendications précédentes, **caractérisée en ce que** le profil de la tête de pêne (10) présente, sur son côté long (10') associé à la manivelle (20), un étranglement (30) et la plaque têtière (3) comporte une saillie (31) pénétrant dans cet étranglement, saillie sur laquelle le bras intérieur (22) prend appui du côté arrière.

6. Serrure selon l'une des revendications 4 et 5, **caractérisée en ce que** le bras extérieur (21) présente un tronçon de bras (41) se raccordant au tronçon de paroi de puit (40), tronçon de bras qui est aligné avec la rampe (17) de pêne demi-tour lorsque le pivotement de la manivelle est complet, ce pourquoi la rampe de pêne demi-tour (17) présente une ouverture de pénétration (18) pour le tronçon de bras (41).

7. Serrure selon l'une des revendications précédentes, **caractérisée en ce que** les saillies en crochet (39) sont situées derrière la face avant de la plaque têtière lorsque le pivotement de la manivelle est complet.

8. Serrure selon l'une des revendications précédentes, **caractérisée en ce que** l'axe de pivotement (tourillon d'articulation 28) de la manivelle (20) est situé devant ou dans le plan de face avant de la têtière.

9. Serrure selon l'une des revendications précédentes, **caractérisée en ce que** la manivelle (20) présente deux oeillets d'articulation (23, 24), qui sont situés entre trois supports d'articulation (25, 26, 27) du pêne demi-tour (F).

10. Serrure selon l'une des revendications 5 à 9, **caractérisée en ce que** la saillie (39) en crochet est formée par une rainure (43) prévue sur les supports d'articulation (25, 26, 27).

11. Serrure selon l'une des revendications 4 à 9, **caractérisée en ce que** le pêne demi-tour (F) est retournable et comporte des étranglements (30, 32) de forme identique, sur les deux côtés longs (10', 10").

12. Serrure selon l'une des revendications précédentes, **caractérisée en ce que** le bras intérieur (22) s'appuie sous la sollicitation d'un ressort, sur la plaque têtière (3) et est susceptible de pivoter dans un espace d'échappement (34) arrière, à l'encontre de la force d'un ressort.

13. Serrure selon l'une des revendications 6 à 12, **caractérisée en ce que** l'ouverture de pénétration (18) s'étend sur la face frontale du pêne demi-tour.
